# EUROPÄISCHE PATENTSCHRIFT

(11) **EP 0 059 858 B1**
(45) Veröffentlichungstag und Bekanntmachung des Hinweises auf die Patenterteilung: **02.05.1984**
(21) Anmeldenummer: 82101162.4
(22) Anmeldetag: 17.02.1982
(51) Int. Cl.: F26B 3/08

(54) **Verfahren und Vorrichtung zum Trocknen von Feststoffpartikeln insbesondere feinkörnigen Feststoffpartikeln**
Method and apparatus for drying solid particles, in particular of fine grained solid particles
Procédé et dispositif pour le séchage de particules solides, notamment des particules solides à grain fin

(30) Priorität: 11.03.1981 DE 3109140
(43) Veröffentlichungstag der Anmeldung: 15.09.1982
(73) Patentinhaber: Krauss-Maffei Aktiengesellschaft, 80997 München (DE)
(72) Erfinder: Hultsch, Günther, D-8042 Oberschleissheim (DE); Baumgärtner, Siegfried, D-8000 München 60 (DE); Bock, Harald, D-8000 München 19 (DE); Schilp, Reinhold, Dipl.-Ing., D-8000 München 82 (DE)

## Beschreibung

Die Erfindung betrifft ein Verfahren und eine Vorrichtung zum Trocknen von Feststoffpartikein, insbesondere von feinkörnigen Feststoffpartikeln nach der DE-A 19 10 003 oder der DE-A 26 22 565. Derartige Zentrifugal-Fließbett-Trockner sind somit mit horizontaler und vertikaler Trommelachse bekannt, wobei bei vertikaler Trommelachse die zu trocknenden Feststoffpartikein zwar von oben in die Siebtrommel eingeführt werden, jedoch erst an deren unterem Ende radial nach außen strömen und ein von unten nach oben wanderndes kreisförmiges Fließbett bilden. Die trockenen Feststoffpartikeln werden am oberen Ende der Siebtrommel ausgetragen.

Bei diesen Trocknern werden unterschiedliche Zentrifugalbeschleunigungen z. B. zwischen 50 und 500 m/s² vorgesehen. Die Schwierigkeit liegt darin, den Trockner anzufahren. Auf Grund der Erdbeschleunigung von 9,81 m/s² bildet sich bei waagerechter Trommelachse eine ungleichmäßige Wirbelschicht, was für den Trocknungsprozeß nachteilig ist. Bei vertikaler Trommelachse muß das zu trocknende Produkt nach dem Eintragen in die Siebtrommel entgegen der Erdbeschleunigung nach oben gefördert werden. Da beim Anfahren des Trockners im oberen Teil noch kein Fließbett vorhanden ist, durchströmt das Trock- - nungsgas diesen Teil leichter als den unteren Teil der Siebtrommel. Dadurch wird die Ausbildung des Fließbetts über die gesamte Trommellänge erschwert, und zwar um desto mehr, je geringer die Zentrifugalbeschleünigung ist. Eine hohe Zentrifugalbeschleunigung erfordert zur Ausbildung des Fließbettes einen entsprechend hohen Druck der Trocknungsluft, so daß man das Fließbett nicht in einer für bestimmte Verhältnisse ausgelegten Anlage durch Erhöhung der Trommeldrehzahl bilden kann.

Der Erfindung liegt die Aufgabe zugrunde, die Förderung der Feststoffpartikeln im Zentrifugalfließbett, insbesondere beim Anfahren der Anlage, zu gewährleisten bzw. zu verbessern.

Gelöst wird diese Aufgabe durch die im Anspruch 1 angegebene Maßnahme. Diese bewirkt, daß sich beim Anfahren unter Zuhilfenahme der Erdbeschleunigung eine den ganzen inneren Trommelmantel bedeckende Wirbelschicht ausbildet und daß auch im weiteren Betrieb die Förderung der Feststoffpartikeln durch die Erdbeschleunigung zumindest unterstützt wird.

Anspruch 2 gibt eine weitere Maßnahme an, um den Anfahrvorgang leichter zu gestalten, wodurch eine rasche Verteilung der Feststoffpartikeln in Achsrichtung eintritt. Eine weitere Ausnutzung des freien Falles der Feststoffpartikeln erfolgt nach Anspruch 3.

Eine Vorrichtung zur Durchführung der bisher erörterten Verfahrensschritte gibt Anspruch 4 an. Nach Anspruch 5 wird die Förderung der Feststoffpartikeln unterstützt durch eine nach unten gerichtete Gasströmung. Dabei sind die Maßnahmen nach Anspruch 6 und 7 zweckmäßig.

Die Ansprüche 8 und 9 beziehen sich insbesondere auf Anspruch 4 zurück und zeigen, wie sich eine Trennvorrichtung in günstiger Weise unten an die Siebtrommel anschließt. Davon unabhängig können andere Trennvorrichtungen benutzt werden, wenn das zu trennende Gemisch unterhalb der Siebtrommel tangential aus dem Gehäuse durch einen Rohrstutzen abgeleitet wird.

Die Erfindung wird anhand zweier in der Zeichnung dargestellter Ausführungsbeispiele erläutert. Die Fig. 1 und 2 stellen senkrechte Längsschnitte dar. Nach Fig. 1 befindet sich unter einem Eintragrohr 1 mit einem Fülltrichter 2 ein nach oben konkav ausgebildeter Verteilteller 3. Dieser ist über Stützen 4 mit dem oberen, nach oben sich verjüngenden Teil 5 einer Siebtrommel 6 befestigt. Der untere Teil der vertikal angeordneten Siebtrommel 6 ist als zylindrischer Siebmantel 7 ausgebildet. Am oberen Teil 5 der Siebtrommel 6 ist eine Nabe 8 befestigt, die auf einer in einem Lagergehäuse 9 gelagerten und von einem Motor 10 über einen Riemen 11 und eine Riemenscheibe 12 antreibbaren Hohlwelle 13 sitzt.

Das Lagergehäuse 9 wie auch eine das Eintragrohr 1 tragende Konsole 14 sind auf einem Trommelgehäuse 15 befestigt. In diesem ist durch waagerechte Trennwände 16 und 17 über die Längserstreckung der Siebtrommel 6 ein Trommelraum 18 abgeteilt, durch den über einen tangential an das Gehäuse 15 herangeführten Stutzen 19 das Trocknungsgas zugeführt wird (Pfeil 20).

Das Trocknungsgas tritt über Bohrungen 21 und 22 in die rotierende Siebtrommel 6 ein und bildet mit den von oben über das Eintragrohr 1 eingegebenen Feststoffpartikeln im Wirbelraum 25 ein von oben nach unten wanderndes Fließbett. Am unteren Ende der Siebtrommel 6, an dem sie und die Trennwand 17 eine Abdichtung zwischen dem Trommelraum 18 und einem unter der Siebtrommel 6 sich befindendem Trennraum 23 bildet, ist ein radial nach innen vorstehender Bordring 24 vorgesehen, über den das Trockengut abfließt. Im Trennraum 23 werden die getrockneten Feststoffpartikeln an die Wandung des Gehäuses 15 geschleudert, gleiten an dieser nach unten und werden vorzugsweise über ein Zellenrad unter einem Austragstutzen 26 abgeführt. Das Trocknungsgas wird durch ein gekrümmtes Abgasrohr 27 aus dem Gehäuse 15 abgeblasen.

Nach Fig. 2 sind die Teile mit den Bezugszeichen 1 bis 22, und 24 bis 26 gleich den Teilen nach Fig. 1 ausgebildet. Jedoch schließt sich an den Bordring 24 eine nach unten sich erweiternde Leitfläche 28 und weiter eine nach unten sich verjüngende Leitfläche 29 an, zwischen denen sich ein zylindrischer Ringteil 30 mit radial nach innen herausragenden Rippen 31 befindet.

Das ähnlich wie nach Fig. 1 vorgesehene Abgasrohr 32 weist am oberen Ende einen Trichter 33 auf, der so angeordnet ist, daß die getrockneten Feststoffpartikeln, die an den Wänden der Leitflächen 28 und 29 und des Ringteils 30 nach unten fallen und durch die Rippen 31 in dessen Umfangsrichtung beschleunigt werden, durch den Ringspalt 35. zwischen der Außenwandung des Trichters 33 und der Innenwandung der Leitfläche 29 hindurch nach unten in den Gehäuseraum 34 gelangen, von wo sie über den Austragstutzen 26 ausgetragen weruen, während das Trocknungsgas durch das Abgasrohr abgeblasen wird.

## Patentansprüche

1. Verfahren zum Trocknen von Feststoffpartikeln, insbesondere von feinkörnigen Feststoffpartikeln in einem gasförmigen Träger- und Trocknungsgasstrom, wobei die Feststoffpartikeln in einem Behälter mit einer Rotationsachse mechanisch einer Zentrifugal- und Rotationsbewegung um diese Achse unterworfen sind und der Träger- und Trocknungsgasstrom die Feststoffpartikeln durch einen rotierenden rotationssymmetrischen Siebtrommelmantel hindurch im wesentlichen radial gegen diese Achse durchströmt, und zwar mit einer solchen Geschwindigkeit, daß die Feststoffpartikeln in der Schwebe gehalten werden (Fließbett) und eine erhebliche Relativgeschwindigkeit gegenüber dem Gasstrom aufweisen, dadurch gekennzeichnet, daß die Feststoffpartikeln im oberen Bereich der senkrecht angeordneten Siebtrommel (6) eingeleitet werden, mit Unterstützung der Erdschwere sich abwärts bewegen und im unteren Bereich der Siebtrommel aus dieser austreten.

2. Verfahren nach Anspruch 1, dadurch gekennzeichnet, daß die Drehzahl der Siebtrommel (6) bei Betriebsbeginn herabgesetzt wird.

3. Verfahren nach Anspruch 1 oder 2, dadurch gekennzeichnet, daß die beim Austritt aus der Siebtrommel (6) in Umfangsrichtung des Fließbetts und nach unten gerichtete Bewegung der trockenen Feststoffpartikeln zum Trennen des Gases von den Feststoffpartikeln benutzt wird.

4. Vorrichtung zur Durchführung des Verfahrens nach einem der Ansprüche 1 bis 3, mit einer Siebtrommel mit senkrechter Achse, dadurch gekennzeichnet, daß eine Eintragvorrichtung (1, 2) für die Feststoffpartikeln im oberen Bereich der Siebtrommel (6) angeordnet ist.

5. Vorrichtung nach Anspruch 4, bei der sich an die zylindrische Siebtrommel im oberen Bereich ein nach oben konisch sich verjüngender Teil anschließt, dadurch gekennzeichnet, daß auch der konisch sich verjüngende Teil (5) der Siebtrommel (6) als Sieb ausgebildet ist, durch das Trocknungsgas von außen nach innen hindurchtritt.

6. Vorrichtung nach Anspruch 5, bei der die Eintragvorrichtung ein etwa senkrecht angeordnetes Eintragrohr aufweist, unter dessen unterem Ende ein Verteilteller für die Feststoffpartikein angebracht ist, der eine Verteilung der Feststoffpartikeln radial nach außen in etwa waagerechter Richtung vornimmt, dadurch gekennzeichnet, daß der Verteilteller (3) nach oben konkav ausgebildet ist, so daß die Feststoffpartikeln in einem kleinen Winkel nach oben abgeschleudert werden.

7. Vorrichtung nach Anspruch 6, dadurch gekennzeichnet, daß die Siebtrommel (6) sowohl hinsichtlich des zylindrischen (7) als auch des konischen (5) Siebteils von einer einheitlichen Gasführungskammer (Gehäuse 15) umgeben ist.

8. Vorrichtung nach einem der Ansprüche 4 bis 7, dadurch gekennzeichnet, daß sich an das untere Ende der Siebtrommel (6), ggf. an einen Bordring (24), eine nach unten konisch sich erweiternde und dann sich konisch verjüngende Leitfläche (28, 29) anschließt, wobei sich zwischen den beiden Leitflächen ein zylindrischer Ringteil (30) befindet, der nach innen überragende Rippen (31) aufweist.

9. Vorrichtung nach einem der Ansprüche 4 bis 8, dadurch gekennzeichnet, daß sich unterhalb der Siebtrommel (6) ein nach oben offenes Rohr (27, 32) zum Abführen des Gases befindet und daß unterhalb der Siebtrommel ein im Querschnitt kreisrundes Gehäuse (15) angeordnet ist, das sich nach unten zu einem Austrittsstutzen (26) für die getrockneten Feststoffpartikeln verjüngt.

## Claims

1. A method of drying solid particles, more specially fine grained ones, in a gas functioning as a vehicle and drying current, wherein the said solid particles while in a vessel with an axis of rotation mechanically undergo a centrifugal and rotary motion about said axis and said gas vehicle and drying current makes its way through the said solid particles and through a turning radially symmetrical sieve drum casing generally radially towards said axis at such a speed that the said solid particles are kept in suspension (as a fluidized bed) and are moving at a great speed in relation to the said gas current, characterized in that the solid particles are run in at the top part of the uprightly placed sieve drum (6), make their way downwards with the help of the force of gravity and come out of the sieve drum in the lower part of the drum.

2. The method as claimed in claim 1, characterized in that the speed of turning of the sieve drum (6) is decreased at the start of the operation.

3. The method as claimed in claim 1 or claim 2, characterized in that the downward motion of the dry solid particles as they come out of the sieve drum (6) in the circumferential direction of. the fluidized bed is used for separating the gas from the solid particles.

4. An apparatus for undertaking the method as claimed in any one of claims 1 to 3 with a sieve drum having an upright axis, characterized in that there is an inlet means (1 and 2) for the solid particles in the top part of the sieve drum (6).

5. The apparatus as claimed in claim 4, wherein joined with the cylindrical sieve drum in the top part there is an upwardly conically narrowing part, characterized in that the said conically narrowing part (5) of the sieve drum (6) is as well in the form of a sieve, through which the drying gas is moved in an inward direction.

6. The apparatus as claimed in claim 5, wherein the inlet means has a generally upright inlet pipe, under whose lower end there is a distribution plate for the said solid particles, said distribution plate causing a distribution of the solid particles in an outward, radial direction generally on the level characterized in that the distribution plate (3) is made so as to be concave in an upward direction and in that the solid particles are slung thereoff at a small upward angle.

7. The apparatus as claimed in claim 6, characterized in that the sieve drum (6) has a uniform gas guiding space (housing 15) placed round the cylindrical part (7) and furthermore the conical part sieve part (5) thereof.

8. The apparatus as claimed in any one of claims 4 to 7, characterized in that the lower end of the sieve drum (6) or an edge ring (24) thereof is joined to a guide plane (28 and 29), said guide plane first becoming wider conically and then becoming narrower conically and between the two guide planes there is a cylindrical ring part (30) having inwardly running fins (31).

9. The apparatus as claimed in any one of claims 4 to 8, characterized in that under the sieve drum (6) there is an upwardly opening tube (27 and 32) for letting off the gas and in that under the sieve drum there is a housing (15) with a round cross section, said housing becoming narrower towards a an outlet connector (26) for the dried solid particles.

## Revendications

1. Procédé pour sécher des particules solides, en particulier des particules solides de granulométrie fine dans un courant gazeux de sustentation de gaz de séchage, dans lequel les particules solides sont soumises mécaniquement, dans un réservoir à axe de rotation, à un mouvement de centrifugation et de rotation autour de cet axe et le courant gazeux de sustentation et de séchage fait passer les particules solides à travers l'enveloppe rotative d'un tambour perforé à symétrie de révolution, pour l'essentiel radialement en direction dudit axe, et cela avec une vitesse telle, que les particules solides soient maintenues en suspension (lit fluidisé) et présentent par rapport au courant gazeux une vitesse relative considérable, procédé caractérisé par le fait que les particules solides sont introduites dans la région supérieure du tambour perforé (6) disposé verticalement, se déplacent de haut en bas sous l'action de la pesanteur terrestre et sortent dudit tambour perforé par la région inférieure de ce dernier.

2. Procédé selon la revendication 1, caractérisé par le fait que la vitesse angulaire du tambour perforé (6) est diminuée au début du fonctionnement.

3. Procédé selon la revendication 1 ou 2, caractérisé par le fait que le mouvement des particules solides séchées, se produisant de haut en bas et dans le sens périphérique du lit fluidisé lors de la sortie du tambour perforé (6), est utilisé pour séparer le gaz des particules solides.

4. Dispositif pour la mise en oeuvre du procédé selon l'une des revendications 1 à 3, comportant un tambour perforé à axe vertical, dispositif caractérisé par le fait qu'un dispositif de chargement (1, 2) des particules solides se trouve dans la région supérieure du tambour perforé (6).

5. Dispositif selon la revendication 4, dans lequel une partie se rétrécissant coniquement vers le haut est raccordée au tambour perforé cylindrique dans sa région supérieure, dispositif caractérisé par le fait que la partie (5) du tambour perforé (6) qui se rétrécit coniquement est, elle aussi, réalisée sous la forme d'un tamis qui est traversé de l'extérieur vers l'intérieur par le gaz de séchage.

6. Dispositif selon la revendication 5, dans lequel le dispositif de chargement présente un tube de chargement placé à peu près verticalement et sous l'extrémité inférieure duquel est installée une cuvette de répartition des particules solides, qui assure une répartition des particules solides radialement vers l'extérieur dans une direction sensiblement horizontale, dispositif caractérisé par le fait que ladite cuvette de répartition (3) est réalisée concave vers le haut, de telle façon que lesdites particules solides soient projetées vers le haut dans une zone de petite ouverture angulaire.

7. Dispositif selon la revendication 6, caractérisé par le fait qu'aussi bien la partie cylindrique (7) que la partie perforée conique (5) du tambour perforé (6) sont entourées par une chambre monobloc de guidage du gaz (enveloppe 15).

8. Dispositif selon l'une des revendications 4 à 7, caractérisé par le fait qu'une surface déflectrice (28, 29) s'élargissant coniquement vers le bas, puis se rétrécissant coniquement se raccorde à l'extrémité inférieure du tambour perforé (6), éventuellement à un rebord annulaire (24), ces deux surfaces déflectrices étant séparées par une pièce annulaire cylindrique (30) qui présente des nervures (31) en saillie vers l'intérieur.

9. Dispositif selon l'une des revendications 4 à 8, caractérisé par le fait qu'un tube (27, 32) destiné à évacuer le gaz et ouvert vers le haut se trouve au-dessous du tambour perforé (6) ; et par le fait que, au-dessous de ce tambour perforé, se trouve une enveloppe (15) de section circulaire qui décroît de section vers le bas jusqu'à un manchon (26) de sortie des particules solides séchées.
